# EUROPÄISCHE PATENTSCHRIFT

(11) **EP 3 092 936 B1**
(45) Veröffentlichungstag und Bekanntmachung des Hinweises auf die Patenterteilung: **03.01.2018**
(21) Anmeldenummer: 16166108.7
(22) Anmeldetag: 20.04.2016
(51) Int. Cl.: A47L 15/50

(54) **GESCHIRRSPÜLMASCHINE**
DISHWASHER
LAVE-VAISSELLE

(30) Priorität: 11.05.2015 DE 102015208661
(43) Veröffentlichungstag der Anmeldung: 16.11.2016
(73) Patentinhaber: BSH Hausgeräte GmbH, 81739 München (DE)
(72) Erfinder: Gerstner, Norbert, 89542 Herbrechtingen (DE); Steck, Thomas, 89407 Dillingen (DE); Isbilen, Ersin, 89415 Lauingen (DE)

(56) Entgegenhaltungen:
- EP-A2- 0 147 815
- WO-A1-2009/110861
- WO-A1-2014/102367
- WO-A1-2015/091646
- US-A1- 2003 042 825

## Beschreibung

Die vorliegende Erfindung betrifft eine Geschirrspülmaschine mit einer Spülgutaufnahme und einer Hebeeinrichtung, welche dazu eingerichtet ist, die Spülgutaufnahme von einer Ausgangsposition in eine Endposition anzuheben oder von der Endposition in die Ausgangsposition abzusenken, wobei die Hebeeinrichtung eine elektrische Antriebseinrichtung aufweist, die an einem Spülbehälter oder an einem Basisträger der Geschirrspülmaschine angeordnet ist.

Eine Geschirrspülmaschine weist einen Spülbehälter und zumindest eine in den Spülbehälter hinein- oder aus diesem herausverlagerbare Spülgutaufnahme auf. Insbesondere kann die Geschirrspülmaschine mehrere übereinander angeordnete Spülgutaufnahmen, wie beispielsweise einen Unterkorb, einen Oberkorb oder einen Besteckkorb aufweisen. Da der Unterkorb nahe einem Boden des Spülbehälters angeordnet ist, ist es zum Beladen und Entladen des Unterkorbs erforderlich, dass der Benutzer in die Knie geht oder sich zum Unterkorb hin bückt.

Die Druckschrift EP 2 818 092 A1 offenbart eine Geschirrspülmaschine mit einer Hebevorrichtung für einen Unterkorb der Geschirrspülmaschine. Mit Hilfe der Hebevorrichtung kann der Unterkorb von einer unteren Position in eine obere Position oder umgekehrt verlagert werden. Die Hebevorrichtung umfasst eine Antriebseinrichtung.

Die Druckschrift EP 0 147 815 A2 offenbart ein Haushalts- beziehungsweise Küchengerät mit einer Muffel zur Aufnahme von Gargut bei einem Back- oder Bratrohr oder zur Aufnahme von Geschirr bei einer Geschirrspülmaschine, wobei die Beschickungsöffnung der Muffel durch eine Türe verschließbar ist und die Muffel mindestens eine Halterung für einen Gargut- beziehungsweise Geschirrträger aufweist, wobei die Halterung für den Gargutträger beziehungsweise den Geschirrträger als Koppel eines Kurbelgetriebes ausgebildet ist und wobei die Schwenkachse der der Beschickungsöffnung benachbarten Kurbel nahe der Beschickungsöffnung und die Schwenkachse der anderen Kurbel in etwa in dem Mittelbereich der Muffel liegen. Das Kurbelgetriebe ist als Parallelkurbel ausgebildet und die Längen der Kurbeln entsprechen etwa der lichten Höhe der Muffel. Ferner weist die Halterung für den beziehungsweise für die Gargutträger beziehungsweise Geschirrträger in Seitensicht in an sich bekannter Weise eine L förmige Gestalt auf. Der Vertikalschenkel übereinanderliegende Kragarme besitzt mit jeweils darüber liegenden hinterschnittenen Laschen zum Auflegen und Einhängen von Gargutträgern beziehungsweise Geschirrträgern und an dem Horizontalschenkel sind die Kurbeln der Parallelkurbel angelenkt.

Die Druckschrift WO 2014/102367 A1 offenbart eine Spülmaschine mit einem Spülbehälter, einer an dem Spülbehälter angeordneten Tür und einem unteren Geschirrkorb und einem oberen Geschirrkorb, in welchen die zu spülenden Gegenstände anordenbar sind. Es ist ein mit den beiden Seitenwänden des Spülbehälters verbundenes Haltesystem vorgesehen, welches sich sowohl nach vorne als auch nach hinten zwischen einer horizontalen Ausrichtung und einer vertikalen Ausrichtung durch Drehen in einer Ebene parallel zu den Seitenwänden des Spülbehälters bewegen lässt. Der untere Geschirrkorb kann sowohl aus dem Spülbehälter über das horizontal ausgerichtete Haltesystem herausgezogen als auch in den Spülbehälter über das horizontal ausgerichtete Haltesystem hineingeschoben werden. Das Haltesystem hat keinerlei Auswirkungen auf die drehbar an dem Spülbehälter angeordnete Tür und es ist in seiner horizontalen Ausrichtung durch die Tür verdeckbar. Weiterhin ist ein Hebemechanismus vorgesehen, welcher außen- und vorderseitig an den beiden Seitenwänden des Spülbehälters angeordnet ist und welcher eine vertikale Auf- und Abbewegung des horizontal ausgerichteten Haltesystems parallel zu der geöffneten Tür ermöglicht. Der Hebemechanismus ist mit einem Antriebsmechanismus, welcher es ermöglicht, dass der Hebemechanismus sowohl ausgelöst und gestoppt wird.

Die Druckschrift WO 2009/110861 A1 offenbart eine Vorrichtung mit einem Gehäuse, welches gegenüberliegende Seitenwände aufweist, mit Achsen, welche von den Seitenwänden getragen werden, und mit Armen, welche sich zwischen den Achsen und einem Geschirrkorb erstrecken. Die Achsen sind drehbar ausgebildet, um die drehbaren Arme und den Geschirrkorb zwischen einer abgesenkten Position innerhalb des Gehäuses und einer erhöhten Position vor dem Gehäuse zu bewegen. Weiterhin ist ein Antriebssystem mit einem Motor vorgesehen, welcher drehbar mit einem Paar von Antriebsriemenscheiben in Eingriff steht, die angrenzend an die Seitenwände angeordnet sind. Die Antriebsriemenscheiben stehen mit einem Paar von Mitnehmerrollen in Eingriff, welche jeweils an einer der Achsen befestigt sind und sich mit dieser drehen. Ferner sind ein Paar von Antriebsriemen vorgesehen, welche die Antriebsriemenscheiben und die Mitnehmerrollen auf jeder Seite des Gehäuses miteinander verbindet. Die Antriebsriemenscheiben drehen die Mitnehmerrollen mittels der Antriebsriemen in einem ersten Drehsinn, um die Arme und den Geschirrkorb von der abgesenkten Position in die angehobene Position zu bewegen, und in einem zweiten Drehsinn, um den Geschirrkorb von der angehobenen Position in die abgesenkte Position zu bewegen.

Die Druckschrift WO 2015/091646 A1 offenbart eine Hebevorrichtung für eine Spülgutaufnahme eines wasserführenden Haushaltsgeräts, wobei die Spülgutaufnahme wahlweise in einen Spülbehälter des wasserführenden Haushaltsgeräts hinein oder aus diesem heraus verlagerbar ist, wobei die Hebevorrichtung dazu eingerichtet ist, die Spülgutaufnahme beim Herausverlagern aus dem Spülbehälter anzuheben und beim Hineinverlagern in den Spülbehälter abzusenken, wobei die Hebevorrichtung eine Antriebseinrichtung und eine Steuereinrichtung aufweist, und wobei die Steuereinrichtung dazu eingerichtet ist, die Antriebseinrichtung bei einem manuellen Verlagern der Spülgutaufnahme derart anzusteuern, dass die Antriebseinrichtung das manuelle Verlagern der Spülgutaufnahme mit einer Unterstützungskraft unterstützt.

Vor diesem Hintergrund besteht eine Aufgabe der vorliegenden Erfindung darin, eine verbesserte Geschirrspülmaschine zur Verfügung zu stellen.

Demgemäß wird eine Geschirrspülmaschine mit einer Spülgutaufnahme und einer Hebeeinrichtung vorgeschlagen. Die Hebeeinrichtung ist dazu eingerichtet, welche Spülgutaufnahme von einer Ausgangsposition in eine Endposition anzuheben oder von der Endposition in die Ausgangsposition abzusenken, wobei die Hebeeinrichtung eine elektrische Antriebseinrichtung aufweist, die an einem Spülbehälter oder an einem Basisträger der Geschirrspülmaschine angeordnet ist. Ein aktives Antriebselement, insbesondere ein Elektromotor, der elektrischen Antriebseinrichtung ist an einem Übergangsbereich zwischen einer Seitenwand des Spülbehälters und der Decke des Spülbehälters angeordnet.

Durch die freie Positionierbarkeit des aktiven Antriebselements, insbesondere des Elektromotors, der elektrischen Antriebseinrichtung an einem Übergangsbereich zwischen einer Seitenwand des Spülbehälters und der Decke des Spülbehälters angeordnet kann die elektrische Antriebseinrichtung ohne wesentlichen Einfluss auf die Architektur der Geschirrspülmaschine platziert werden. Hierdurch ergibt sich eine große Designfreiheit. Weiterhin kann der für die elektrische Antriebseinrichtung zur Verfügung stehende Bauraum optimal ausgenutzt werden. Die Antriebseinrichtung ist vorzugsweise außerhalb, insbesondere vollständig außerhalb, des Spülbehälters angeordnet. Die Geschirrspülmaschine ist vorzugsweise eine Haushaltsgeschirrspülmaschine.

Die elektrische Antriebseinrichtung kann mehrere Antriebselemente aufweisen.

Gemäß einer weiteren Ausführungsform umfasst die elektrische Antriebseinrichtung ein Getriebe.

Hierdurch kann die Antriebskraft des Antriebselements übersetzt werden. Dadurch kann das Antriebselement kleiner dimensioniert werden, wodurch die Geschirrspülmaschine kostengünstiger herstellbar und der vorhandene Bauraum besser ausnutzbar ist.

Gemäß einer weiteren Ausführungsform ist das Getriebe ein Schneckengetriebe.

Vorzugsweise ist das Getriebe ein selbsthemmendes Schneckengetriebe. Hierdurch wird verhindert, dass sich die Spülgutaufnahme von der Endposition aufgrund ihres Eigengewichts selbständig in die Ausgangsposition zurückbewegt.

Gemäß einer weiteren Ausführungsform umfasst das Getriebe ein mit einem Schwenkarm der Hebeeinrichtung verdrehfest verbundenes Schneckenrad und eine in das Schneckenrad eingreifende Schnecke.

Vorzugsweise umfasst die Hebeeinrichtung zwei Schwenkarme, die sowohl verschwenkbar mit dem Spülbehälter der Geschirrspülmaschine als auch verschwenkbar mit einer Führungseinrichtung der Spülgutaufnahme verbunden sind. Das Schneckenrad ist vorzugsweise mit nur einem der Schwenkarme verbunden.

Gemäß einer weiteren Ausführungsform ist das Schneckenrad kreissegmentförmig.

Hierdurch kann Bauraum eingespart werden. Weiterhin kann hierdurch das Gewicht des Schneckenrads und damit der Geschirrspülmaschine reduziert werden.

Gemäß einer weiteren Ausführungsform ist die Schnecke an einer Antriebswelle befestigt, die vorderseitig und vertikal an dem Spülbehälter angeordnet ist.

Vorzugsweise verläuft die Antriebswelle vorderseitig an dem Spülbehälter von dem aktiven Antriebselement nach unten in Richtung des Schneckenrads.

Gemäß einer weiteren Ausführungsform ist die Antriebswelle mit Hilfe eines Winkelgetriebes mit einem aktiven Antriebselement, insbesondere einem Elektromotor, der elektrischen Antriebseinrichtung gekoppelt.

Mit Hilfe des Winkelgetriebes kann eine Rotationsbewegung des aktiven Antriebselements um 90° umgelenkt werden.

Gemäß einer weiteren Ausführungsform ist ein aktives Antriebselement, insbesondere ein Elektromotor, der elektrischen Antriebseinrichtung anstelle eines in dem Basisträger anordenbaren Ausgleichsgewichts vorgesehen.

Das Antriebselement kann das Ausgleichsgewicht vollständig oder teilweise ersetzen. Hierdurch kann auf das Ausgleichsgewicht vollständig verzichtet werden oder dieses zumindest kleiner dimensioniert werden. Hierdurch kann die Geschirrspülmaschine kostengünstiger hergestellt werden.

Gemäß einer weiteren Ausführungsform umfasst die Geschirrspülmaschine zwei elektrische Antriebseinrichtungen.

Vorzugsweise ist an zwei einander gegenüber liegenden Seitenwänden des Spülbehälters jeweils eine elektrische Antriebseinrichtung vorgesehen.

Weitere mögliche Implementierungen der Geschirrspülmaschine umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Geschirrspülmaschine hinzufügen.

Weitere vorteilhafte Ausgestaltungen und Aspekte der Geschirrspülmaschine sind Gegenstand der Unteransprüche sowie der im Folgenden beschriebenen Ausführungsbeispiele der Geschirrspülmaschine. Im Weiteren wird die Geschirrspülmaschine anhand von bevorzugten Ausführungsformen unter Bezugnahme auf die beigelegten Figuren näher erläutert.

Es zeigen
- Fig. 1: eine schematische perspektivische Ansicht einer Ausführungsform einer Geschirrspülmaschine;
- Fig. 2: eine schematische Vorderansicht der Geschirrspülmaschine gemäß Fig. 1;
- Fig. 3: eine schematische Seitenansicht der Geschirrspülmaschine gemäß Fig. 1;
- Fig. 4: eine weitere schematische Seitenansicht der Geschirrspülmaschine gemäß Fig. 1;
- Fig. 5: eine weitere schematische Seitenansicht der Geschirrspülmaschine gemäß Fig. 1;
- Fig. 6: eine weitere schematische Seitenansicht der Geschirrspülmaschine gemäß Fig. 1;
- Fig. 7: eine weitere schematische Vorderansicht der Geschirrspülmaschine gemäß Fig. 1;
- Fig. 8: eine weitere schematische perspektivische Ansicht der Geschirrspülmaschine gemäß Fig. 1;
- Fig. 9: eine schematische perspektivische Ansicht einer weiteren Ausführungsform einer Geschirrspülmaschine; und
- Fig. 10: eine schematische Seitenansicht der Geschirrspülmaschine gemäß Fig. 9.

In den Figuren sind gleiche oder funktionsgleiche Elemente mit denselben Bezugszeichen versehen worden, sofern nichts anderes angegeben ist.

Die Fig. 1 zeigt einer schematischen perspektivischen Ansicht eine Geschirrspülmaschine 1. Die Geschirrspülmaschine 1 ist vorzugsweise eine Haushaltsgeschirrspülmaschine. Die Fig. 2 zeigt die Geschirrspülmaschine 1 in einer schematischen Vorderansicht, die Fig. 3 zeigt die Geschirrspülmaschine 1 in einer schematischen Seitenansicht. Im Folgenden wird auf die Fig. 1 bis 3 gleichzeitig Bezug genommen.

Die Geschirrspülmaschine 1 weist einen Spülbehälter 2 auf. Der Spülbehälter 2 ist insbesondere quaderförmig. Vorzugsweise ist der Spülbehälter 2 aus einem Stahlblech gefertigt. Alternativ kann der Spülbehälter 2 zumindest teilweise aus einem Kunststoffmaterial gefertigt sein. Der Spülbehälter 2 umfasst einen Boden 3, eine dem Boden 3 gegenüberliegend angeordnete Decke 4, zwei einander gegenüberliegend angeordnete Seitenwände 5, 6, eine Rückwand 7 und eine der Rückwand 7 gegenüberliegend angeordnete Beladeöffnung 8. Die Beladeöffnung 8 ist mit einer in den Fig. 1 bis 3 nicht gezeigten Tür wasserdicht verschließbar. An den Ecken des Spülbehälters 2 können Kraftaufnehmer vorgesehen sein. Der Spülbehälter 2 ist auf einem Basisträger 9 der Geschirrspülmaschine 1 angeordnet. Der Basisträger 9 ist vorzugsweise ein Kunststoffspritzgussbauteil. Der Basisträger 9 ist insbesondere kastenförmig.

Die Geschirrspülmaschine 1 kann weiterhin mehrere in dem Spülbehälter 2 aufnehmbare Spülgutaufnahmen umfassen. Die Spülgutaufnahmen sind mit Hilfe von Führungseinrichtungen in den Spülbehälter 2 hinein- und aus diesem herausfahrbar. Weiterhin weist die Geschirrspülmaschine 1 eine Hebeeinrichtung 10 (Fig. 4 und Fig. 5) auf, die dazu eingerichtet ist, eine untere Spülgutaufnahme oder einen Unterkorb von einer Ausgangsposition, in der diese aus dem Spülbehälter 2 ausgezogen ist, in eine Endposition zu verlagern, in der die untere Spülgutaufnahme in etwa auf Höhe einer oberen Spülgutaufnahme angeordnet ist.

Die Fig. 4 und die Fig. 5 zeigen die Geschirrspülmaschine 1 jeweils in einer schematischen Seitenansicht. Die Geschirrspülmaschine 1 weist einen Unterkorb oder eine untere Spülgutaufnahme 11 auf. Die Fig. 4 zeigt die untere Spülgutaufnahme 11 in der Ausgangsposition. Die Fig. 5 zeigt die mit Hilfe der Hebeeinrichtung 10 in die Endposition angehobene Spülgutaufnahme 11. Die Spülgutaufnahme 11 ist mit Hilfe einer Führungseinrichtung 12 in dem Spülbehälter 2 geführt. Die Führungseinrichtung 12 kann eine sogenannte Teleskopschiene sein. Die Hebeeinrichtung 10 umfasst einen ersten Schwenkarm 13 und einen zweiten Schwenkarm 14, die verschwenkbar an einer der Seitenwände 5, 6 gelagert sind. Weiterhin sind die Schwenkarme 13, 14 verschwenkbar an der Führungseinrichtung 12 gelagert. Die Hebeeinrichtung 10 umfasst weiterhin eine elektrische Antriebseinrichtung 15, die an dem Spülbehälter 2 oder an dem Basisträger 9 der Geschirrspülmaschine 1 angeordnet ist.

Die Fig. 6, 7 und 8 zeigen die Geschirrspülmaschine 1 in einer schematischen Seitenansicht, in einer schematischen Vorderansicht und in einer schematischen perspektivischen Ansicht jeweils ohne die Hebeeinrichtung 10. Die elektrische Antriebseinrichtung 15 umfasst ein aktives Antriebselement 16. Das aktive Antriebselement 16 kann, wie in den Fig. 6, 7 und 8 gezeigt, ein Elektromotor sein. Wie die Fig. 7 und die Fig. 8 ferner zeigen, ist an einem Übergangsbereich 25 zwischen der Seitenwand 5, 6 des Spülbehälters 2 und der Decke 4 des Spülbehälters 2 eine derartige elektrische Antriebseinrichtung 15 mit einem aktiven Antriebselement 16, insbesondere einem Elektromotor, angeordnet.

Die elektrische Antriebseinrichtung 15 umfasst weiterhin ein Getriebe 17. Das Getriebe 17 ist vorzugsweise ein Schneckengetriebe mit einem mit dem Schwenkarm 14 der Hebeeinrichtung 10 verdrehfest verbundenen Schneckenrad 18 und einer in das Schneckenrad 18 eingreifenden Schnecke 19. Wie die Fig. 6 zeigt, ist das Schneckenrad 18 insbesondere kreissegmentförmig. Alternativ kann das Schneckenrad 18 kreisförmig sein. Die Schnecke 19 ist an einer Antriebswelle 20 verdrehfest befestigt, die vorderseitig und vertikal an dem Spülbehälter 2 angeordnet ist. Insbesondere ist die Antriebswelle 20 mit Hilfe eines Winkelgetriebes 21 mit dem aktiven Antriebselement 16 der elektrischen Antriebseinrichtung 15 gekoppelt. Das Winkelgetriebe 21 kann zwei Kegelräder aufweisen, von denen eines an der Antriebswelle 20 und eines an einer Abtriebswelle des aktiven Antriebselements 16 befestigt ist.

Die Fig. 9 und die Fig. 10 zeigen in einer schematischen perspektivischen Ansicht und in einer schematischen Seitenansicht eine bezüglich nicht unter die Erfindung fallende Ausführungsform einer Geschirrspülmaschine 1. Die Geschirrspülmaschine 1 gemäß der Fig. 9 und Fig. 10 unterscheidet sich von der Geschirrspülmaschine 1 gemäß den Fig. 4 bis 8 dadurch, dass die Antriebseinrichtung 15 als Direktantrieb ausgebildet ist. Das heißt, das Winkelgetriebe 21 ist verzichtbar und das Antriebselement 16 ist beispielsweise direkt an den Seitenwänden 5, 6 montierbar.

Nun zurückkehrend zu den Fig. 1 bis 3, sind die elektrische Antriebseinrichtung 15 und insbesondere das aktive Antriebselement 16 an oder in mit Hilfe gestrichelter Linien umrandeten Bereichen 25 und 26 vorgesehen. Erfindungsgemäß ist das Antriebselement 16 der elektrischen Antriebseinrichtung 15 an einem Übergangsbereich 25 zwischen der Seitenwand 5, 6 des Spülbehälters 2 (Fig. 1) und der Decke 4 des Spülbehälters 2 (Fig. 1) angeordnet. Alternativ kann die elektrische Antriebseinrichtung 15, wie die Fig. 2 zeigt, in dem Bereich 26 eines an dem Spülbehälter 2 vorgesehenen Kraftaufnehmers vorgesehen sein. Insbesondere können die elektrische Antriebseinrichtung 15 und insbesondere das Antriebselement 16 auch an oder in dem Basisträger 9 vorgesehen sein. Vorzugsweise kann hierdurch auf ein in dem Basisträger 9 vorgesehenes Ausgleichsgewicht verzichtet werden. Beispielsweise kann die Antriebseinrichtung 15 an einem Bereich 27 des Basisträgers 9 angeordnet sein. Durch die freie Positionierbarkeit des aktiven Antriebselements 16 kann die elektrische Antriebseinrichtung 15 in die Geschirrspülmaschine 1 ohne einen wesentlichen Einfluss auf die Gerätearchitektur integriert werden.

### Verwendete Bezugszeichen

- 1: Geschirrspülmaschine; Haushaltsgeschirrspülmaschine
- 2: Spülbehälter
- 3: Boden
- 4: Decke
- 5: Seitenwand
- 6: Seitenwand
- 7: Rückwand
- 8: Beladeöffnung
- 9: Basisträger
- 10: Hebeeinrichtung
- 11: Spülgutaufnahme
- 12: Führungseinrichtung
- 13: Schwenkarm
- 14: Schwenkarm
- 15: Antriebseinrichtung
- 16: Antriebselement
- 17: Getriebe
- 18: Schneckenrad
- 19: Schnecke
- 20: Antriebswelle
- 21: Winkelgetriebe
- 22: Bereich
- 23: Bereich
- 24: Bereich
- 25: Bereich
- 26: Bereich
- 27: Bereich

## Patentansprüche

1. Geschirrspülmaschine (1) mit einer Spülgutaufnahme (11) und einer Hebeeinrichtung (10), welche dazu eingerichtet ist, die Spülgutaufnahme (11) von einer Ausgangsposition in eine Endposition anzuheben oder von der Endposition in die Ausgangsposition abzusenken, wobei die Hebeeinrichtung (10) eine elektrische Antriebseinrichtung (15) aufweist, die an einem Spülbehälter (2) oder an einem Basisträger (9) der Geschirrspülmaschine (1) angeordnet ist,
**dadurch gekennzeichnet,**
**dass** ein aktives Antriebselement (16), insbesondere ein Elektromotor, der elektrischen Antriebseinrichtung (15) an einem Übergangsbereich (25; 26) zwischen einer Seitenwand (5, 6) des Spülbehälters (2) und der Decke (4) des Spülbehälters (2) angeordnet ist.

2. Geschirrspülmaschine (1) nach Anspruch 1, **dadurch gekennzeichnet, dass** die elektrische Antriebseinrichtung (15) ein Getriebe (17) umfasst.

3. Geschirrspülmaschine (1) nach Anspruch 2, **dadurch gekennzeichnet, dass** das Getriebe (17) ein Schneckengetriebe ist.

4. Geschirrspülmaschine (1) nach Anspruch 2 oder 3, **dadurch gekennzeichnet, dass** das Getriebe (17) ein mit einem Schwenkarm (14) der Hebeeinrichtung (10) verdrehfest verbundenes Schneckenrad (18) und eine in das Schneckenrad (18) eingreifende Schnecke (19) umfasst.

5. Geschirrspülmaschine (1) nach Anspruch 4, **dadurch gekennzeichnet, dass** das Schneckenrad (18) kreissegmentförmig ist.

6. Geschirrspülmaschine (1) nach Anspruch 4 oder 5, **dadurch gekennzeichnet, dass** die Schnecke (19) an einer Antriebswelle (20) befestigt ist, die vorderseitig und vertikal an dem Spülbehälter (2) angeordnet ist.

7. Geschirrspülmaschine (1) nach Anspruch 6, **dadurch gekennzeichnet, dass** die Antriebswelle (20) mit Hilfe eines Winkelgetriebes (21) mit einem aktiven Antriebselement (16), insbesondere einem Elektromotor, der elektrischen Antriebseinrichtung (15) gekoppelt ist.

8. Geschirrspülmaschine (1) nach einem der vorhergehenden Ansprüche, **dadurch gekennzeichnet, dass** ein aktives Antriebselement (16), insbesondere ein Elektromotor, der elektrischen Antriebseinrichtung (15) anstelle eines in dem Basisträger (9) anordenbaren Ausgleichsgewichts vorgesehen ist.

9. Geschirrspülmaschine nach einem der vorhergehenden Ansprüche, **gekennzeichnet durch** zwei elektrische Antriebseinrichtungen (15).

## Claims

1. Dishwasher (1) having a receptacle for items to be washed (11) and a lifting device (10) which is designed to lift the receptacle for items to be washed (11) from a starting position into an end position or to lower it from the end position into the starting position, wherein the lifting device (10) has an electrical drive device (15) which is arranged on a dishwasher cavity (2) or on a base support (9) of the dishwasher (1),
**characterised in that**
an active drive element (16), in particular an electric motor, of the electrical drive device (15) is arranged on a transition area (25; 26) between a side wall (5, 6) of the dishwasher cavity (2) and the ceiling (4) of the dishwasher cavity (2).

2. Dishwasher (1) according to claim 1, **characterised in that** the electrical drive device (15) comprises a transmission (17).

3. Dishwasher (1) according to claim 2, **characterised in that** the transmission (17) is a worm gear.

4. Dishwasher (1) according to claim 2 or 3, **characterised in that** the transmission (17) comprises a worm wheel (18) that is non-rotatably connected to a swivel arm (14) of the lifting device (10) and comprises a worm (19) that engages into the worm wheel (18).

5. Dishwasher (1) according to claim 4, **characterised in that** the worm wheel (18) has a circle segment shape.

6. Dishwasher (1) according to claim 4 or 5, **characterised in that** the worm (19) is secured to a drive shaft (20), which is arranged on the front side and vertically on the dishwasher cavity (2).

7. Dishwasher (1) according to claim 6, **characterised in that** the drive shaft (20) is coupled to an active drive element (16), in particular an electric motor, of the electrical drive device (15) with the aid of a bevel gear (21).

8. Dishwasher (1) according to one of the preceding claims, **characterised in that** an active drive element (16), in particular an electric motor, of the electrical drive device (15) is provided instead of a counterweight which can be arranged in the base support (9).

9. Dishwasher according to one of the preceding claims, **characterised by** two electrical drive devices (15).

## Revendications

1. Lave-vaisselle (1) avec un panier à vaisselle (11) et un dispositif de levage (10) aménagé afin de lever le panier à vaisselle (11) d'une position de départ en une position finale ou de l'abaisser de la position finale vers la position de départ, dans lequel le dispositif de levage (10) présente un dispositif d'entraînement électrique (15) disposé sur une cuve de lavage (2) ou sur un support de base (9) du lave-vaisselle (1), **caractérisé en ce qu'**un élément d'entraînement actif (16), en particulier un moteur électrique, du dispositif d'entraînement électrique (15) est disposé en une zone de transition (25 ; 26) entre une paroi latérale (5, 6) de la cuve de lavage (2) et le plafond (4) de la cuve de lavage (2).

2. Lave-vaisselle (1) selon la revendication 1, **caractérisé en ce que** le dispositif d'entraînement électrique (15) englobe une transmission (17).

3. Lave-vaisselle (1) selon la revendication 2, **caractérisé en ce que** la transmission (17) est une vis sans fin.

4. Lave-vaisselle (1) selon la revendication 2 ou 3, **caractérisé en ce que** la transmission (17) englobe une roue hélicoïdale (18) reliée de manière solidaire en rotation à un bras pivotant (14) du dispositif de levage (10) et une vis sans fin (19) qui s'engrène dans la roue hélicoïdale (18).

5. Lave-vaisselle (1) selon la revendication 4, **caractérisé en ce que** la roue hélicoïdale (18) revêt la forme d'un segment circulaire.

6. Lave-vaisselle (1) selon la revendication 4 ou 5, **caractérisé en ce que** la vis sans fin (19) est fixée à un arbre d'entraînement (20) disposé côté avant et verticalement sur la cuve de lavage (2).

7. Lave-vaisselle (1) selon la revendication 6, **caractérisé en ce que** l'arbre d'entraînement (20) est couplé à l'aide d'un engrenage angulaire (21) à un élément d'entraînement actif (16), en particulier à un moteur électrique, du dispositif d'entraînement électrique (15).

8. Lave-vaisselle (1) selon l'une des revendications précédentes, **caractérisé en ce qu'**un élément d'entraînement actif (16), en particulier un moteur électrique, du dispositif d'entraînement électrique (15) est prévu à la place d'un contrepoids pouvant être disposé sur le support de base (9).

9. Lave-vaisselle selon l'une des revendications précédentes, **caractérisé par** deux dispositifs d'entraînement électriques (15).
